# EUROPÄISCHE PATENTSCHRIFT

(11) **EP 0 236 257 B1**
(45) Veröffentlichungstag und Bekanntmachung des Hinweises auf die Patenterteilung: **27.12.1989**
(21) Anmeldenummer: 87730011.1
(22) Anmeldetag: 03.02.1987
(51) Int. Cl.: H01T 1/14, H01T 1/15, H01T 4/08

(54) **Metallgekapselte, gasisolierte Hochspannungsanlage mit einem Überspannungsableiter**
Metal-encapsulated gas-insulated high-voltage installation with an overvoltage arrester
Installation haute tension à blindage métallique isolée au gaz, muni d'un parafoudre

(30) Priorität: 13.02.1986 DE 3604785
(43) Veröffentlichungstag der Anmeldung: 09.09.1987
(73) Patentinhaber: SIEMENS AKTIENGESELLSCHAFT, 80333 München (DE)
(72) Erfinder: Kirch, Johannes, D-1000 Berlin 19 (DE); Zemann, Egon, Dipl.-Ing, D-1000 Berlin 13 (DE)

(56) Entgegenhaltungen:
- EP-A- 0 013 401
- DE-A- 1 290 241
- DE-A- 1 438 235
- DE-A- 2 247 996
- DE-A- 2 247 997
- DE-A- 2 324 744
- DE-A- 2 354 459
- DE-B- 1 189 186
- FR-A- 2 200 650
- US-A- 2 989 608

## Beschreibung

Die Erfindung bezieht sich auf eine metallgekapseite, gasisolierte Hochspannungsanlage mit einem Überspannungsableiter, der ebenfalls in einer gasgefüllten, mit der Kapselung der Hochspannungsanlage mittels einer gasdichten Durchführung verbundenen, gesonderten Kapselung untergebracht ist und Mittel aufweist, die nach seinem Ansprechen den Lichtbogen aus seinem Gehäuse in die Kapselung ausblasen.

Eine derartige metallgekapselte, gasisolierte Hochspannungsanlage, die eine Hochspannungsschaltanlage oder eine Hochspannungsleitung sein kann, ist aus der DE-A 22 47 996 = US-A 3 875 466 bekannt. Bei der bekannten Hochspannungsanlage ist die gesonderte Kapselung entweder mit Luft oder mit einem für den Betrieb des Überspannungsableiters günstigen Gas gefüllt, sie kann aber auch mit dem gleichen Gas gefüllt sein, das für die Isolierung der gesamten Anlage vorgesehen ist, insbesondere SF_{"}. Der Überspannungsableiter besitzt den üblichen Aufbau und besteht aus Funkenstrecken und spannungsabhängigen Widerständen bzw. Metaloxidwiderständen ohne Funkenstrecken. Er ist außerdem mit Mitteln versehen, die bei seiner Überlastung den Lichtbogen aus seinem Gehäuse austreten lassen, so daß der Lichtbogen dann in der Kapselung zwischen dem Überspannungsableiter und der Kapselungswand brennt. Normalerweise ist die Strombelastung bei einem durch Überspannungen ausgelösten Ansprechen des Überspannungsableiters verhältnismäßig klein. Kommt es jedoch zu einem Störlichtbogen infolge Überlastung des Überspannungsableiters, so können sehr große Stromstärken auftreten, die den Abzweig mit dem Überspannungsableiter mit hohen dynamischen Kräften beanspruchen und eine Beschädigung bzw. Zerstörung des Überspannungsableiters und eventuell der Durchführung zur Folge haben können.

Der Erfindung liegt die Aufgabe zugrunde, den Abzweig der Hochspannungsanlage mit dem Überspannungsableiter so auszubilden, daß die dynamische Beanspruchung bei Auftreten eines Störlichtbogens mit hohen Kurzschlußströmen im Überspannungsableiter und dem Abzweig beherrscht wird.

Zur Lösung dieser Aufgabe ist eine metallgekapseite, gasisolierte Hochspannungsanlage mit einem Überspannungsableiter der eingangs beschriebenen Art gemäß der Erfindung so ausgebildet, daß zwischen der Durchführung und dem Überspannungsableiter zwei elektrodenförmige Tragkörper mit einander zugewandten, abgerundeten Oberflächen vorgesehen sind, zwischen denen ein flexibles Stromband angeordnet ist, dessen Querschnitt so bemessen ist, daß das Stromband bei Strömen mit der Stromstärke durchschmilzt, die zum Ausblasen des Lichtbogens aus dem Ableitergehäuse notwendig ist.

Durch die Verwendung eines bei bestimmten Stromwerten durchschmelzenden Strombandes wird praktisch eine Sollbruchstelle in der Verbindung zwischen der Durchführung und dem Überspannungsableiter geschaffen, die im Störungsfall eine mechanische Entkopplung bewirkt. Dadurch werden die bei hohen Kurzschlußströmen auftetenden dynamischen Kräfte von dem Überspannungsableiter bzw. der Durchführung ferngehalten. Außerdem verlagert sich der eine Fußpunkt des in der Kapselung brennenden, zuvor aus dem Überspannungsableiter ausgeblasenen Lichtbogens auf den mit der Durchführung verbundenen Tragkörper, der damit wie eine Abbrennelektrode wirkt.

Es ist deshalb zweckmäßig, diesen der Durchführung benachbarten Tragkörper abbrennfest auszubilden, d. h. entweder mit genügend dicken Wandstärken auszurüsten oder aus einem abbrennfesten Material herzustellen. Mit Vorteil wird man auch die Oberfläche des der Durchführung benachbarten Tragkörpers größer wählen, als die des am Überspannungsableiter liegenden Tragkörpers. Dadurch ist genügend Möglichkeit für die Wanderung des Lichtbogenfußpunktes auf diesem Tragkörper gegeben.

Das flexible Stromband kann in geeigneter Weise an den Tragkörpern befestigt werden, z. B. durch Verschrauben. Um eine feste Verbindung zum Tragkörper zu vermeiden, empfiehlt es sich, das flexible Stromband auf einer Spiralfeder anzuordnen und diese zwischen die Oberflächen der Tragkörper einzusetzen. In diesem Fall schmilzt zunächst das flexible Stromband und dann wird die Spiralfeder durch die Stromkräfte zusammengedrückt und springt aus ihrer Halterung heraus, so daß die Verbindung zwischen den Tragkörpern unterbrochen wird.

Im folgenden sei die Erfindung noch anhand der in den Figuren 1 und 2 dargestellten Ausführungsbeispiele näher erläutert.
Figur 1 zeigt, schematisch dargestellt, einen Teil einer metallgekapselten Hochspannungsrohrleitung mit einem Überspannungsableiter, der in einer gesonderten Kapselung untergebracht ist.
In Figur 2 ist eine etwas abgewandelte Ausführung der Verbindung zwischen dem Überspannungsableiter und der Hochspannungsleitung im Detail dargestellt.

Der Rohrleiter 1 einer metallgekapselten, mit SF_{~} druckgasisolierten Hochspannungsleitung zwischen Kraftwerksgenerator und Transformator wird durch Isolatoren 2 in Abstand zur Kapselung 3 gehalten. Im Verlauf des Rohrleiters 1 ist ein Abzweig 4 vorgesehen, der zu einer druckfest und gasdicht ausgebildeten Durchführung 5 führt, die zu einer gesonderten Kapselung 6 überleitet, in der sich ein Überspannungsableiter 7 befindet. Der Überspannungsableiter 7 weist ein Gehäuse 9 aus Isolierstoff, z. B. Porzellan oder Kunststoff, auf, in dem sich Funkenstrecken und spannungsabhängige Widerstände bzw. nur spannungsabhängige Widerstände befinden. Außerdem sind am oberen und unteren Flansch 10 des Überspannungsableiters 7 besondere Mittel 11 vorgesehen, die ein Ausblasen des Störlichtbogens nach der Überlastung des Überspannungsableiters 7 ermöglichen, so daß dieser dann in der Kapselung 6 brennt, wobei sein oberer Fußpunkt auf die Wand der Kapselung 6 übertritt.

In der Verbindung zwischen der Durchführung 5 und dem Überspannungsableiter 7 liegen zwei elektrodenförmige Tragkörper 12, 13, die untereinander durch ein flexibles Stromband 14 verbunden sind. Die Tragkörper 12 und 13 haben einander zugewandte, abgerundete Oberflächen 15, damit sie das elektrische Feld nicht nachteilig beeinflussen. Der Durchmesser des der Durchführung 5 benachbarten Tragkörpers 12 ist größer als der des anderen, entsprechend ist auch die Oberfläche 15 größer.

Das flexible Stromband 14 besteht aus Bändern oder Litze aus Kupfer und ist an die Oberflächen 15 der Tragkörper 12, 13 angeschraubt. Der Querschnitt des flexiblen Strombandes 14 ist so bemessen, daß das Stromband 14 bei Strömen mit gleicher Stromstärke durchschmilzt, als sie zum Ausblasen des Lichtbogens notwendig ist. Dadurch wird nach Eintritt des Kurzschlusses im Überspannungsableiter 7 die Verbindung zwischen der Durchführung 5 und dem Überspannungsableiter 7 unterbrochen, so daß eine mechanische Entkopplung entsteht. Die mit derartigen Kurzschlußströmen verbundenen hohen dynamischen Kräfte werden somit von dem Über spannungsableiter 7 ferngehalten bzw. werden Rückwirkungen des Überspannungsableiters 7 auf die Durchführung 5 vermieden.

Nach dem Durchschmelzen des flexiblen Strombandes 14 bleibt der untere Fußpunkt des Lichtbogens auf dem der Durchführung 5 benachbarten Tragkörper 12. Seine große Oberfläche 15 stellt genügend Raum für die Wanderung des Fußpunktes des Störlichtbogens zur Verfügung. Damit der Tragkörper 12 beim Brennen des Störlichtbogens innerhalb der Kapselung 6 nicht zu stark beschädigt wird, ist dieser auch abbrennfest ausgebildet.

Die Figur 2 zeigt als zweites Ausführungsbeispiel eine etwas abgewandelte Gestaltung der Verbindung zwischen den beiden Tragkörpern 12 und 13. Diese sind an ihren Oberflächen 15 jeweils mit einer Aussparung 16 versehen, in die eine Spiralfeder 17 aus Stahl eingelegt ist. Diese Spiralfeder 17 trägt das flexible Stromband 14. Die Längsachse dieser Spiralfeder verläuft senkrecht zu den Oberflächen 15 der beiden Tragkörper 12 und 13.

Es besteht somit keine feste direkte Verbindung zwischen dem Stromband 14 und den Tragkörpern 12 und 13. Bei Beanspruchung der Anordnung mit hohen Kurzschlußströmen nach dem Ansprechen des Überspannungsableiter 7 schmilzt zunächst das aus Kupfer bestehende Stromband 14 durch, da wegen der unterschiedlichen Leitfähigkeiten der überwiegende Teil des Stromes über das Stromband 14 verläuft. Die Spiralfeder 17 wird gleichzeitig durch die Stromkräfte zusammengepreßt und springt aus den Aussparungen 16 heraus, so daß die Verbindung zwischen den Tragkörpern 12 und 13 unterbrochen und die mechanische Entkopplung hergestellt ist.

## Patentansprüche

1. Metallgekapselte, ,_ gasisolierte Hochspannungsanlage mit einem Uberspannungsableiter (7), der ebenfalls in einer gasgefüllten, mit der Kapselung (3) der Hochspannungsanlage mittels einer gasdichten Durchführung (5) verbundenen, gesonderten Kapselung (6) untergebracht ist und Mittel (11) aufweist, die bei Auftreten eines Lichtbogens innerhalb des Gehäuses (9) nach dem Ansprechen des Überspannungsableiters (7) bei einem bestimmten Gasdruck auslösen und den Lichtbogen aus dem Gehäuse (9) in die gesonderte Kapselung (6) ausblasen, dadurch gekennzeichnet, daß zwischen der Durchführung (5) und dem Überspannungsableiter (7) zwei elektrodenförmige Tragkörper (12, 13) mit einander zugewandten, abgerundeten Oberflächen (15) vorgesehen sind, zwischen denen ein flexibles Stromband (14) angeordnet ist, dessen Querschnitt so bemessen ist, daß das Stromband (14) bei Strömen mit der Stromstärke durchschmilzt, die zum Ausblasen des Lichtbogens aus dem Ableitergehäuse (9) notwendig ist.

2. Metallgekapselte, gasisolierte Hochspannungsanlage nach Anspruch 1, dadurch gekennzeichnet, daß das flexible Stromband (14) von einer zwischen den Oberflächen (15) der Tragkörper (12, 13) eingesetzten Spiralfeder (17) gehalten ist, deren Längsachse senkrecht zu den Oberflächen (15) der Tragkörper (12, 13) verläuft.

3. Metallgekapselte, gasisolierte Hochspannungsanlage nach Anspruch 1 oder 2, dadurch gekennzeichnet, daß die Oberfläche (15) des der Durchführung (5) benachbarten Tragkörpers (12) größer ist als die des am Überspannungsableiter (7) liegenden Tragkörpers (13).

4. Metallgekapselte, gasisolierte Hochspannungsanlage nach Anspruch 1 oder 2 oder 3, dadurch gekennzeichnet, daß der der Durchführung (5) benachbarte Tragkörper (13) abbrennfest ausgebildet ist.

## Revendications

1. Installation haute tension à blindage métallique et à isolation par un gaz, avec un parafoudre (7) qui est aussi logé dans un blindage distinct (6) à remplissage par un gaz et relié au blindage (3) de l'installation haute tension par l'intermédiaire d'une traversée étanche (5), et comportant des moyens (11) qui, à l'apparition d'un arc électrique dans le boîtier (9), se déclenchent après la réponse du parafoudre (7), pour une pression gazeuse déterminée, et soufflent l'arc électrique hors du boîtier (9) pour le faire pénétrer dans le blindage distinct (6), caractérisée par le fait qu'entre la traversée (5) et le parafoudre (7) sont prévus deux corps de support (12, 13) en forme d'électrodes et à surfaces arrondies (15) situées l'une en face de l'autre, alors qu'un ruban électriquement conducteur et flexible (12) est prévu entre ces deux corps de support, dont la section transversale à des dimensions telles que ledit ruban conducteur (14) fond pour des courants dont l'intensité est suffisante pour souffler l'arc électrique hors de boîtier (9) contenant le parafoudre.

2. Installation haute tension à blindage métallique et à isolation par un gaz selon la revendication 1, caractérisée par le fait que le ruban électriquement conducteur et flexible (14) est porté par un ressort hélicoïdal (17) monté entre les surfaces (15) des corps de support (12, 13) et dont l'axe longitudinal s'étend perpendiculairement aux surfaces (15) des corps de support (12, 13).

3. Installation haute tension à blindage métallique et à isolation par un gaz selon la revendication 1 ou 2, caractérisée par le fait que la surface (15) du corps de support (12) qui est voisin de la traversée (5) est plus grande que celle du corps de support (13) qui est situé du côté du parafoudre (5).

4. Installation haute tension à blindage métallique et à isolation par un gaz selon la revendication 1 ou 2 ou 3, caractérisée par le fait que le corps de support (13) qui est voisin de la traversée (5), est réalisé de manière à résister à l'usure par l'arc électrique.

## Claims

1. Metal-encased, gas-insulated high-voltage installation with an overvoltage arrester (7) which is likewise accommodated in a separate gas-filled casing (6), which is connected to the casing (3) of the high-voltage installation by means of a gas-tight bushing (5), and which has means (11) which release with the occurrence of an arc within the housing (9) after the operation of the overvoltage arrester (7) with a certain gas pressure and blow out the arc from the housing (9) into the separate casing (6), characterized in that between the bushing (5) and the overvoltage arrester (7) there are provided two support bodies (12, 13) in the form of electrodes with rounded surfaces (15) directed towards one another, between which there is arranged a flexible current strip (14), the cross section of which is measured in such a way that the current strip (14) melts with currents having the current intensity which is necessary for blowing out the arc from the arrester housing (9).

2. Metal-encased, gas-insulated high-voltage installation according to claim 1, characterized in that the flexible current strip (14) is held by a spiral spring (17), inserted between the surfaces (15) of the support bodies (12, 13), the longitudinal axis of which extends perpendicularly to the surfaces (15) of the support bodies (12, 13).

3. Metal-encased, gas-insulated high-voltage installation according to claim 1 or 2, characterized in that the surface (15) of the support body (12) adjacent to the bushing (5) is larger than that of the support body (13) lying at the overvoltage arrester (7).

4. Metal-encased, gas-insulated high-voltage installation according to claim 1 or 2 or 3, characterized in that the support body (13) adjacent to the bushing (5) is constructed to be resistant to burning-off by electric arc.
